# EUROPÄISCHE PATENTSCHRIFT

(11) **EP 3 911 203 B1**
(45) Veröffentlichungstag und Bekanntmachung des Hinweises auf die Patenterteilung: **06.03.2024**
(21) Anmeldenummer: 19801315.3
(22) Anmeldetag: 07.11.2019
(51) Int. Cl.: A47B 96/02, A47F 10/00, B67D 1/06

(54) **TRÄGERTEIL, MÖBELSTÜCK-BAUKASTEN, MÖBELSTÜCK UND KORRESPONDIERENDE VERWENDUNG**
SUPPORT PART, CONSTRUCTION KIT FOR PIECE OF FURNITURE, PIECE OF FURNITURE AND CORRESPONDING USE
PARTIE DE SUPPORT, KIT DE CONSTRUCTION DE MEUBLE, MEUBLE ET UTILISATION CORRESPONDANTE

(30) Priorität: 16.01.2019 DE 202019100241 U
(43) Veröffentlichungstag der Anmeldung: 24.11.2021
(73) Patentinhaber: Neoperl GmbH, 79379 Müllheim (DE)
(72) Erfinder: SCHÜRLE, Holger, 79379 Müllheim (DE); KURY, Werner, 79379 Müllheim (DE); BAMMERLIN, Werner, 79379 Müllheim (DE)
(74) Vertreter: Mertzlufft-Paufler, Cornelius
(86) Internationale Anmeldenummer: PCT/EP2019/080618
(87) Internationale Veröffentlichungsnummer: WO 2020/147995

(56) Entgegenhaltungen:
- EP-A1- 2 862 835
- WO-A1-2016/007530
- CN-U- 203 016 692
- US-A- 1 840 033
- US-A1- 2017 203 946

## Beschreibung

Die Erfindung betrifft ein Trägerteil für ein Möbelstück, mit einer Oberseite und einer Unterseite, wobei in der Unterseite eine nach unten offene Ausnehmung ausgebildet ist.

Derartige Trägerteile sind beispielsweise als Regalbretter bei Systemmöbeln und sonstigen Möbelstücken, insbesondere Schränken oder Regalen, bekannt.

Es ist bekannt, derartige Trägerteile mit Beleuchtungsmitteln auszurüsten, um insbesondere bei Verwendung von transparenten Türen interessante optische Effekte zu erzielen.

Die Erfindung betrifft weiter einen Möbelstück-Baukasten und ein Möbelstück.

Es ist bekannt, Möbelstücke, insbesondere als Systemmöbel, aus Einzelteilen wie Trägerteilen, beispielsweise als Teile von Korpussen, Türen, Schubladen und dergleichen mehr, zusammenzusetzen. Hierzu ist es für eine industrielle Fertigung der Einzelteile günstig, wenn die Einzelteile einen Möbelstück-Baukasten bilden, bei dem ein und dasselbe Einzelteil bei unterschiedlichen Varianten von Möbelstücken einsetzbar ist.

Aus CN 203 016 692 U ist ein Tisch bekannt, der über eine integrierte Wasserausgabevorrichtung verfügt, aus der heißes und kaltes Trinkwasser direkt am Tisch auf der Oberseite entnommen werden kann.

Die Veröffentlichungen US 1 840 033 A, EP 2 862 835 A1, WO 2016/007530 A1 und US 2017/203946 A1 offenbaren jeweils Ausgabevorrichtungen für Getränke beziehungsweise Essen, wie Sie zum schnellen Servieren etwa von alkoholischen Getränken, bereits im Stand der Technik eingesetzt wurden; hierbei handelt es sich jedoch jeweils um komplexe Vorrichtungen, die keinem bestimmten Teil eines Möbelstücks alleine zugeordnet sind.

Aus JP 2013 192813 A ist ferner ein Spiegelschrank für ein Badezimmer bekannt, der eine bauliche Einheit 300 aufweist, die mittels einer Verblendung (Teile 461 und 463) in den Spiegelschrank integriert werden kann. Diese bauliche Einheit weist auch einen Wasserschlauch auf, der in einem externen Aufnahmeraum an einer Feder frei aufgehängt ist und eine Wasserspendeeinheit mit Wasser versorgt, die ihrerseits durch eine seitliche Schrägfläche der Einheit 300 nach außen geführt ist.

Ausgehend von diesem Hintergrund liegt der Erfindung die Aufgabe zugrunde, die Gestaltungsmöglichkeiten bei Möbelstücken zu vergrößern.

Zur Lösung dieser Aufgabe sind erfindungsgemäß die Merkmale von Anspruch 1 vorgesehen. Insbesondere wird somit erfindungsgemäß zur Lösung der Aufgabe bei einem Trägerteil der eingangs beschriebenen Art vorgeschlagen, dass in die Ausnehmung ein Flüssigkeitsauslass eingesetzt ist und dass in dem Trägerteil eine Leitungsführung ausgebildet ist, in welcher mindestens eine Anschlussleitung zum Flüssigkeitsauslass angeordnet ist. Von Vorteil ist dabei, dass eine konstruktiv einfache Art beschrieben ist, eine wasserführende Funktionalität in ein Möbelstück zu integrieren, ohne dass das Möbelstück selbst wasserbeständig sein muss. Hierzu macht sich die Erfindung zunutze, dass das Trägerteil und insgesamt das Möbelstück vor der Flüssigkeit, insbesondere vor Wasser, geschützt werden kann, indem in der Leitungsführung mindestens eine abgeschlossene Anschlussleitung verlegt ist.

Ein Vorteil der Erfindung ist, dass ein metallischer Grundkörper einer Armatur entfallen kann. Somit kann Gewicht eingespart werden, was sich vorteilhaft auf eine Transportierbarkeit und/oder Herstellungskosten auswirkt.

Der Flüssigkeitsauslass kann zur Abgabe von Wasser und Reinform oder mit zusätzlichen Bestandteilen, von Getränken, Reinigungsmitteln oder sonstigen flüssigen Substanzen eingerichtet sein.

Der Flüssigkeitsauslass kann hierbei als Winkelstück ausgebildet sein. Somit ist eine Anströmungsrichtung längs des Trägerteils in eine Auslaufrichtung transversal zum Trägerteil umleitbar.

Bei einer vorteilhaften Ausgestaltung kann vorgesehen sein, dass das Trägerteil plattenförmig ausgebildet ist. Somit ist eine kompakte Bauform erreichbar, bei welcher das Möbelstück nach der erfindungsgemäßen Ausrüstung mit einer wasserführenden Funktionalität keine größeren Abmessungen aufweisen muss. Die Erfindung hat hierbei erkannt, dass sich die mindestens eine Anschlussleitung und der Flüssigkeitsauslass gut in eine plattenförmige Struktur integrieren lassen. Insbesondere kann vorgesehen sein, dass das Trägerteil als Einlegeboden ausgebildet ist. Somit ist der Flüssigkeitsauslass flexibel platzierbar.

Bei einer vorteilhaften Ausgestaltung kann vorgesehen sein, dass das Trägerteil lösbar mit einem Korpus des Möbelstücks verbunden ist. Von Vorteil ist dabei, dass das Trägerteil leicht austauschbar ist, beispielsweise zu Wartungszwecken, und/oder dass das Trägerteil leicht nachrüstbar ist. Beispielsweise kann das Trägerteil als ein Einlegeboden ausgebildet sein.

Bei einer vorteilhaften Ausgestaltung kann alternativ oder zusätzlich hierbei vorgesehen sein, dass das Trägerteil beweglich an einem Korpus des Möbelstücks, beispielsweise an dem bereits erwähnten Korpus, angeordnet ist. Hierdurch ist es beispielsweise möglich, das Trägerteil horizontal und/oder vertikal verschiebbar auszubilden. Eine horizontale Verschiebbarkeit, beispielsweise ähnlich einer Schublade, kann vorteilhaft sein, um Behälter mit großem Umfang besser zu füllen. Eine vertikale Verschiebbarkeit kann vorteilhaft sein, um Behälter mit großer Höhe besser zu füllen. Hier ist besonders vorteilhaft eine jeweils stufenlose Verstellbarkeit realisierbar. Es ist auch möglich, eine solche Verschiebbarkeit mit einer korrespondierenden Verschiebbarkeit eines Waschbeckens zu kombinieren.

Das Trägerteil kann auch drehbar oder verschwenkbar angeordnet sein, beispielsweise um eine horizontale oder vertikale Achse. Dies ermöglicht die Ausbildung einer wegklappbaren flüssigkeitsführenden Funktionalität. Es ist auch möglich, eine solche Verschwenkbarkeit mit einer korrespondierenden Verschwenkbarkeit eines Waschbeckens zu kombinieren. Somit kann die flüssigkeitsführende Funktionalität außerhalb des Gebrauchs sehr raumsparend bereitgehalten werden.

Bei einer vorteilhaften Ausgestaltung kann vorgesehen sein, dass das Trägerteil als Teil eines Korpus des Möbelstücks ausgebildet ist. Somit ist eine Alternative beschrieben, wie die mindestens eine Anschlussleitung auf einfache Weise integrierbar ist, ohne die äußeren Abmessungen wesentlich vergrößern zu müssen.

Bei einer vorteilhaften Ausgestaltung kann vorgesehen sein, dass an dem Möbelstück ein Betätigungsmechanismus für ein die mindestens eine Anschlussleitung sperrendes oder freigebendes Ventil angeordnet ist. Somit ist der Flüssigkeitsauslass einfach ab- und anstellbar. Beispielsweise kann der Betätigungsmechanismus an dem Trägerteil angeordnet sein. Von Vorteil ist dabei, dass eine Funktionseinheit bereitstellbar ist, die sich einfach nachrüsten oder einbauen lässt, ohne dass spezifische Fachkenntnisse zum Wasseranschluss erforderlich sind. Das Ventil kann hierbei auch als ein temperaturabhängig schaltendes Ventil und/oder als ein Mischventil ausgebildet sein.

Bei einer vorteilhaften Ausgestaltung kann vorgesehen sein, dass ein Ventil, beispielsweise das bereits erwähnte Ventil, an dem Trägerteil befestigt ist. Von Vorteil ist dabei, dass die wasserführende Funktionalität einfach befestigt ist und mit dem Trägerteil verbaut werden kann.

Bei einer vorteilhaften Ausgestaltung kann alternativ oder zusätzlich vorgesehen sein, dass der Flüssigkeitsauslass an dem Trägerteil befestigt ist. Somit ist eine alternative Variante beschrieben, wie die wasserführende Funktionalität fest integrierbar sein kann. Besonders günstig ist es, wenn sowohl der Flüssigkeitsauslass als auch das Ventil an dem Trägerteil befestigt sind. Hierdurch kann die mindestens eine Anschlussleitung, welche das Ventil und den

Flüssigkeitsauslass verbinden kann, zugentlastet werden.

Bei einer vorteilhaften Ausgestaltung kann vorgesehen sein, dass ein Ventil, beispielsweise das bereits erwähnte Ventil, mit dem Flüssigkeitsauslass über einen flexiblen Schlauch verbunden ist. Somit ist eine einfache Verlegung und Befestigung von dem Ventil und dem Flüssigkeitsauslass an dem Trägerteil erreichbar.

Bei einer vorteilhaften Ausgestaltung kann vorgesehen sein, dass das Trägerteil aus Holz und/oder Holzfasern gefertigt oder zumindest außenseitig mit Holz beschichtet oder holzhaltig ausgebildet ist. Somit sind interessante Gestaltungmöglichkeiten beispielsweise im Küchen- und Badbereich eröffnet. Beispielsweise kann das Trägerteil aus einem Verbundwerkstoff, insbesondere aus WPC (Wood-Plastic-Composite, Holz-Polymer-Verbundwerkstoff) gefertigt sein.

Das Trägerteil kann auch aus Blech, Metall, Keramik, Acryl und/oder Polymer, beispielsweise in Sandwich-Bauweise, insbesondere in Verbindung mit einer holzhaltigen Komponente, gefertigt sein. Das Trägerteil kann auch gefräst, gegossen und/oder zusammengeleimt gefertigt sein. Somit sind robuste Möbel bildbar.

Erfindungsgemäß ist die mindestens eine Anschlussleitung zwischen der Oberseite und der Unterseite angeordnet. Beispielsweise kann hierbei vorgesehen sein, dass die mindestens eine Anschlussleitung verdeckt angeordnet ist. Somit kann eine Fläche, an welcher die mindestens eine Anschlussleitung angeordnet ist, für weitere Zwecke, beispielsweise als Abstellfläche, genutzt und/oder optisch ansprechend gestaltet und/oder leicht gepflegt werden.

Bei einer vorteilhaften Ausgestaltung kann vorgesehen sein, dass die Leitungsführung in das Trägerteil gefräst ist. Somit ist die Leitungsführung maschinell und/oder in einem industriellen Fertigungsprozess herstellbar.

Bei einer vorteilhaften Ausgestaltung kann vorgesehen sein, dass die Leitungsführung zwischen zwei Ober- und Unterseite bildenden Platten angeordnet ist. Hierbei kann vorgesehen sein, dass die Leitungsführung in einer Hohlraumstruktur, beispielsweise einer Wabenstruktur oder einer Lamellenstruktur, ausgebildet ist. Die Erfindung macht sich zunutze, dass Hohlräume in eine Leichtbaustruktur für die mindestens eine Anschlussleitung und Zubehör nutzbar sind.

Bei einer vorteilhaften Ausgestaltung kann vorgesehen sein, dass ein Betätigungsmechanismus, beispielsweise der bereits erwähnte Betätigungsmechanismus, ein Pilotventil aufweist, mit welchem das Ventil als Hauptventil ansteuerbar ist. Somit ist auf einfache Weise ein Zu- und Abschalten mit einer geringen Betätigungskraft ausführbar. Die Erfindung macht sich hier zunutze, dass eine Betätigungskraft mit einem Pilotventil durch einen Druck eines anstehenden Wassers verstärkbar ist.

Bei einer vorteilhaften Ausgestaltung kann vorgesehen sein, dass mindestens eine Steuerleitung des Pilotventils in einer Steuerleitungsführung in dem Trägerteil angeordnet ist. Somit kann das Pilotventil beabstandet zu dem Hauptventil, beispielsweise außerhalb des Trägerteils, angeordnet werden. Beispielweise können mehrere Steuerleitungen vorgesehen sein, um ein Mischventil zu bilden.

Bei einer vorteilhaften Ausgestaltung kann vorgesehen sein, dass ein Betätigungselement von dem Ventil oder einem, beispielsweise dem bereits erwähnten, Pilotventil in dem Trägerteil nach außen geführt ist. Dies kann beispielsweise über eine mechanische, magnetische oder elektrische, insbesondere induktive, kapazitive oder galvanische, Kopplung vorgesehen sein.

Alternativ oder zusätzlich kann vorgesehen sein, dass das Betätigungselement an einer Seitenkante des Trägerteils nach außen geführt ist. Somit ist das Betätigungselement leicht zugänglich platzierbar.

Bei einer vorteilhaften Ausgestaltung kann vorgesehen sein, dass der Flüssigkeitsauslass ein Wasserauslass ist. Somit ist eine Wasserführung ausbildbar.

Insbesondere zur Bildung eines Systemmöbelstücks, bei welchem ein Anwender einen Zusammenbau selbst vornehmen kann, sieht eine bevorzugte Anwendung einen Möbelstück-Bausatz mit wenigstens einem erfindungsgemäßen Trägerteil, insbesondere wie zuvor beschrieben und/oder nach einem der auf ein Trägerteil gerichteten Ansprüche, vor. Somit ist eine Montage außerhalb einer Fertigungswerkstätte einfach auch von fachfremden Personen ausführbar. Es ist somit auch ein modulares System bildbar, indem beispielsweise ein einheitliches Trägerteil mit der wasserführenden Funktionalität bei unterschiedlichen Möbelstücken, beispielsweise mit unterschiedlichen Bauhöhen, einsetzbar ist.

Mit der Erfindung ist somit ein Möbelstück mit wenigstens einem erfindungsgemäßen Trägerteil, insbesondere wie zuvor beschrieben und/oder nach einem der auf ein Trägerteil gerichteten Ansprüche, bildbar. Dies ermöglicht eine platzsparende Integration einer wasserführenden Funktionalität in Möbelstücke wie beispielsweise Bücherregale, und separate Waschtische und dergleichen sind verzichtbar. Dies ist insbesondere bei einer Möblierung bei einer eng begrenzten Wohnfläche mit Vorteil einsetzbar.

Bei einer vorteilhaften Ausgestaltung kann bei dem Möbelstück vorgesehen sein, dass unterhalb des Trägerteils ein Waschbecken angeordnet ist. Somit ist auch eine Abführung von austretendem Wasser einfach in das Möbelstück integrierbar. Ein Waschtisch oder ein Spülbecken sind so einfach in ein gewöhnliches Möbelstück integrierbar.

Bei einer vorteilhaften Ausgestaltung kann bei dem Möbelstück vorgesehen sein, dass das Trägerteil höhenverstellbar an dem Möbelstück angeordnet ist. Somit ist eine Austrittshöhe, beispielsweise über einem Waschbecken, einfach integrierbar.

Bei einer vorteilhaften Ausgestaltung kann bei dem Möbelstück vorgesehen sein, dass das Ventil über eine in oder hinter einer Wand des Möbelstücks verlegte Leitung an eine Wasserentnahmestelle anschließbar ist. Somit ist eine Zuführung von Wasser für einen Benutzer einfach verbergbar. Beispielsweise kann vorgesehen sein, dass die Leitung in einer Rückwand oder hinter einer Rückwand, beispielsweise an dieser, verlegt ist. Die Erfindung macht sich hier zunutze, dass an der Rückwand oder in der Rückwand häufig genügend Platz zur Aufnahme der Leitung ist. Die Leitung kann so einfach zum Boden geführt werden. Von dort kann sie an eine Wasserentnahmestelle, beispielsweise ein Eckventil, angeschlossen werden.

Eine bevorzugte Anwendung sieht eine Verwendung eines erfindungsgemäßen Trägerteils, insbesondere wie zuvor beschrieben und/oder nach einem der auf ein Trägerteil gerichteten Ansprüche, eines Möbelstücks zur Aufnahme und Befestigung eines Wasserauslaufs und mindestens einer Anschlussleitung vor. Eine wasserfeste Ausführung des Trägerteils oder anderer Teile des Möbelstücks ist somit nicht erforderlich.

Die Erfindung wird nun anhand von Ausführungsbeispielen näher beschrieben, ist aber nicht auf diese Ausführungsbeispiele beschränkt. Weitere Ausführungsbeispiele ergeben sich durch Kombination der Merkmale einzelner oder mehrerer Schutzansprüche untereinander und/oder mit einzelnen oder mehreren Merkmalen der Ausführungsbeispiele.

Es zeigt:
- Fig. 1: ein erfindungsgemäßes Trägerteil in einer Ansicht auf die vordere Seitenkante mit einer Detaildarstellung,
- Fig. 2: das Trägerteil aus Fig. 1 mit abgenommener Oberseite,
- Fig. 3: das Trägerteil gemäß Fig. 2 in einer Draufsicht von oben,
- Fig. 4: das Trägerteil aus Fig. 1 bis 3 in einer Explosionsdarstellung schräg von oben vorn,
- Fig. 5: die Ausgestaltung gemäß Fig. 4 in Explosionsdarstellung schräg von oben hinten,
- Fig. 6: ein weiteres erfindungsgemäßes Trägerteil in einer Ansicht von vorn (obere Bildhälfte) und in einer Detaildarstellung (untere Bildhälfte),
- Fig. 7: das Trägerteil gemäß Fig. 6 in einem Horizontalschnitt,
- Fig. 8: das Trägerteil aus Fig. 6 in einem Vertikalschnitt,
- Fig. 9: das aufgeschnittene Trägerteil aus Fig. 7 in einer Explosionsdarstellung.
- Fig. 10: ein erfindungsgemäßes Trägerteil in einem Möbelstück in einer Ansicht schräg von oben,
- Fig. 11: das Möbelstück aus Fig. 10 in einer Ansicht schräg von unten,
- Fig. 12: das Möbelstück aus Fig. 10 in einer Ansicht von hinten,
- Fig. 13: ein erfindungsgemäßes Trägerteil in einer höhenverstellbaren Anordnung an einem Möbelstück,
- Fig. 14: das Möbelstück aus Fig. 13, wobei das Trägerteil in einer anderen Position am Möbelstück angeordnet ist, in einer Ansicht von schräg unten,
- Fig. 15: ein erfindungsgemäßes Trägerteil mit einer Fernbetätigung und
- Fig. 16: eine Funktionsdarstellung eines bestimmungsgemäßen Gebrauchs der Erfindung in einer Gesamtansicht (rechts) und einer Detailvergrößerung (links).

Die Figuren 1 bis 5 zeigen ein erfindungsgemäßes Ausführungsbeispiel und werden gemeinsam beschrieben.

Ein erfindungsgemäßes Trägerteil 1, hier beispielhaft als Regalbrett 2 ausgestaltet, ist als Teil eines Möbelstücks 3 (vgl. Fig. 13) ausgebildet.

Das Trägerteil 1 hat eine Oberseite 4 und eine Unterseite 5, die durch die Gebrauchsstellung definiert sein können. Die Oberseite ist an einem Oberteil 6 ausgebildet, die Unterseite 5 an einem Unterteil 7.

An der Unterseite 5 ist eine Ausnehmung 8 ausgebildet.

In der Ausnehmung 8 ist ein Flüssigkeitsauslass 9 angeordnet, der nach unten ausgerichtet ist, so dass Wasser 10 senkrecht zur Unterseite ausströmen kann (vgl. Fig. 16).

In dem Trägerteil 1 ist eine Leitungsführung 11 eingearbeitet, in die mindestens eine Anschlussleitung 12 eingelegt ist. Der Flüssigkeitsauslass 9 ist zur Zuführung von Wasser an die mindestens eine Anschlussleitung 12 angeschlossen.

Der Flüssigkeitsauslass 9 ist im Ausführungsbeispiel als ein Winkelstück 13 ausgebildet. Das Winkelstück 13 lenkt eine Anströmungsrichtung 14, die zwischen der Oberseite 5 und der Unterseite 5 parallel zu diesen verläuft, in eine Auslaufrichtung 15 ab.

Fig. 10 bis 12 zeigen eine mögliche Verwendung des Trägerteils 1 an einem Möbelstück 3.

Das Trägerteil 1 ist als Einlegeboden 16 ausgebildet, der in einen Korpus 17 des Möbelstücks 3 eingesetzt ist. Bei weiteren Ausführungsbeispielen ist das Trägerteil 1 als Teil des Korpusses 17 ausgebildet, beispielsweise als Teil einer Seitenwand oder einer Oberseite oder einer Unterseite oder einer Stabilisierungswand zwischen der Oberseite und der Unterseite.

In den Fig. 1 bis 5 ist ersichtlich, dass an dem Trägerteil 1 ein Betätigungsmechanismus 18 angeordnet ist, mit welchem ein Ventil 19 betätigbar ist.

Das Ventil 19 ist mit einem flexiblen Schlauch 20 verbunden, der an seinem anderen Ende in den Flüssigkeitsauslass 9 mündet und somit die mindestens eine Anschlussleitung 12 bildet.

Der Flüssigkeitsauslass 9 und das Ventil 19 sind hierbei an dem Trägerteil 1 befestigt, wodurch der Schlauch 20 entlastet wird.

Fig. 6 bis 8 zeigen ein weiteres erfindungsgemäßes Trägerteil 1. Konstruktiv und/oder funktionell zu dem vorangehenden Ausführungsbeispiel gleichartige oder identische Bauteile und Funktionseinheiten sind mit denselben Bezugszeichen bezeichnet und nicht noch einmal gesondert beschrieben.

Das Trägerteil 1 nach Fig. 6 bis 8 ist als Platte 21 in Leichtbauweise mit einer Wabenstruktur 22 oder einer Lamellenstruktur im Inneren in an sich bekannter Weise gefertigt. Hierbei lässt die Leichtbaustruktur innere Freiräume 23 zur Ausbildung der Leitungsführung 11 und zur Aufnahme des Flüssigkeitsauslasses 9, der mindestens einen Anschlussleitung 12, des Betätigungsmechanismusses 18 und des Ventils 19.

Die Platte 21 kann auch aus Massivholz oder dergleichen ausgebildet sein, wobei die Freiräume 23 eingefräst sind.

Die mindestens eine Anschlussleitung 12 ist als starres Rohr 38 ausgebildet. Bei weiteren Ausführungsbeispielen ist die mindestens eine Anschlussleitung 12 als flexibler Schlauch ausgebildet.

Das Ventil 19 weist in an sich bekannter Weise Pilotventil 24 auf, mit welchem ein Hauptventil 25 ansteuerbar ist. Hierzu weist das Hauptventil 25 eine Membran auf, die mit einem Wasserdruck, der am Hauptventil 25 anliegt, in Abhängigkeit von einer Schaltstellung des Pilotventils 24 ansteuerbar ist. Hierzu kann im Inneren des Ventils 19 eine Steuerleitung 26 ausgebildet sein, mit welchem Wasser in an sich bekannter Weise in eine oder aus einer Druckkammer 27, welche von der Membran begrenzt wird, geleitet werden kann. Die Steuerleitung 26 kann hierbei in der bereits erwähnten Membran als Entlastungsöffnung ausgebildet sein. Bei weiteren Ausführungsbeispielen ist die mindestens eine Steuerleitung als separate Steuerleitung ausgebildet.

Das Pilotventil 24 ist über ein Betätigungselement 28 des Betätigungsmechanismusses 18 betätigbar.

Fig. 1 bis 5 zeigen den Fall, dass das Betätigungselement 28 direkt am Pilotventil 24 ausgebildet ist.

Fig. 6 bis 8 zeigen den Fall, dass das Betätigungselement 28 über eine mechanische Kopplung 29, hier eine Steuerstange 30 mit dem Pilotventil 24 mechanisch gekoppelt ist.

Bei weiteren Ausführungsbeispielen ist das Betätigungselement 28 auf andere Weise mit dem Ventil 19 gekoppelt, beispielsweise über einen Bowdenzug oder ein Getriebe.

In den gezeigten Ausführungsbeispielen ist das Betätigungselement 28 an einer vorderen Seitenkante 31 des Trägerteils 1 ausgebildet. Bei weiteren Ausführungsbeispielen ist das Betätigungselement 28 an der Oberseite, der Unterseite und/oder einer andere Seitenkante angeordnet.

Die gezeigten und beschriebenen Trägerteile 1 bilden jeweils ein Teil eines Möbelstück-Bausatzes, mit dem beispielsweise ein Möbelstück 3 nach einer der Figuren 4 bis 16 bildbar ist.

Unterhalb des Flüssigkeitsauslasses 9 kann hierbei jeweils ein Waschbecken 32 ausgebildet sein.

Der Korpus 17 weist jeweils seitliche Wände 33 und eine Rückwand 34 auf. Eine Leitung 35 ist durch die Rückwand 34 geführt.

Das Ventil 19 ist somit über die Leitung 35 an eine nicht weiter dargestellte Wasserentnahmestelle, beispielsweise eine Armatur oder ein Eckventil, anschließbar.

Die Figuren 13 und 14 zeigen den Fall, dass das Trägerteil 1 als Einlegboden 16 in unterschiedlicher Höhe an dem Korpus 17 befestigbar ist. Auch hier kann eine Figur 12 die Leitung 35 an der Rückwand 34 herausgeführt sein.

Bei einem Ausführungsbeispiel kann hierzu bei der Montage ein Loch in die Rückwand 34 an der passenden Position des Einlegebodens 16 eingebracht werden, beispielsweise durch Bohren oder Ausbrechen einer Sollbruchstelle.

Bei einem weiteren Ausführungsbeispiel kann die Rückwand 34 aus mehreren Einzelteilen zusammengesetzt sein, wobei beispielsweise ein Einzelteil mit einem Loch und andere Einzelteile ohne Loch ausgebildet sind. Durch entsprechende Wahl der Abmessungen der Einzelteile lässt sich erreichen, dass bei unterschiedlichem Zusammensetzen der Einzelteile das Loch an unterschiedliche Positionen gebracht werden kann.

Bei einem weiteren Ausführungsbeispiel kann die Rückwand 34 zweiteilig mit einem oberen und einen unteren Teil ausgebildet sein, wobei sich der obere Teil wie ein Rollladen nach oben schieben lässt und der untere Teil wie ein Rollladen nach unten schieben lässt. Somit lässt sich eine Trennlinie zwischen den Teilen vertikal verschieben, um eine Herausführung der Leitung 35 an der Trennlinie für alle Positionen des Trägerteils 1 zu ermöglichen.

Bei einem weiteren Ausführungsbeispiel kann die Rückwand 34 mehrteilig mit wenigstens zwei feststehenden Teilen, die zwischen sich ein Fenster lassen, und einem horizontal verschieblichen, das Fenster abdeckenden und mit den feststehenden Teilen überlappenden Teil ausgebildet sein. Wird das Loch in das horizontal bewegliche Teil eingebracht, so kann wieder eine Anpassung der Position des Lochs an die Position des Trägerteils erfolgen.

Bei weiteren Ausführungsbeispielen sind Kombinationen dieser Möglichkeiten realisiert.

Bei dem Ausführungsbeispiel nach Fig. 15 ist das Betätigungselement 28 nicht an dem Trägerteil 1, sondern entfernt von diesem angeordnet, beispielsweise in einer Waschtischplatte 36.

Hierbei kann das Betätigungselement 28 über eine mechanische Kopplung 29 oder eine sonstige, beispielsweise elektronische, Kopplung an das Pilotventil 24 angekoppelt sein. Alternativ kann das Pilotventil 24 von dem Hauptventil 25 getrennt und mit diesem über eine Steuerleitung 26 verbunden sein. Das Pilotventil 24 kann hierbei direkt am Betätigungselement 28 angeordnet sein.

Die Steuerleitung 26 kann in einer Steuerleitungsführung 37 beispielsweise auf der Rückseite angeordnet sein, die analog zur Leitungsführung 11 ausgebildet sein kann.

Insgesamt kann hierbei das Ventil 19 in dem Trägerteil 1 angeordnet und an das Betätigungselement 28 angekoppelt sein.

Alternativ kann das Ventil 19 in oder an der Waschtischplatte 36 oder in oder an dem Waschbecken 32 angeordnet und über eine lange Anschlussleitung 12 an den Flüssigkeitsauslass 9 angeschlossen sein.

Alternativ kann das Hauptventil 25 in dem Trägerteil 1 und das Pilotventil 24 außerhalb des Trägerteils 1, beispielsweise in oder an der Waschtischplatte 36 oder in oder an dem Waschbecken 32, angeordnet sein. Das Pilotventil 24 ist hierbei über die Steuerleitung 36 mit dem Hauptventil 25 wirkverbunden.

Bei weiteren Ausführungsbeispielen ist das Trägerteil 1 als ein Boden des Korpus 17 ausgebildet, und das Möbelstück 3 wird zum Gebrauch oberhalb eines Waschbeckens oder einer Bade- oder Duschwanne angeordnet.

Bei einem erfindungsgemäßen Trägerteil 1 wird somit vorgeschlagen, einen Flüssigkeitsauslass 9 mit mindestens einer Anschlussleitung 12 in einer Leitungsführung 11 im Inneren des Trägerteils 1 zu verlegen, wobei der Flüssigkeitsauslass 9 an einer Unterseite 5 des Trägerteils 1 nach außen mündet.

### Bezugszeichenliste

- 1: Trägerteil
- 2: Regalbrett
- 3: Möbelstück
- 4: Oberseite
- 5: Unterseite
- 6: Oberteil
- 7: Unterteil
- 8: Ausnehmung
- 9: Flüssigkeitsauslass
- 10: Wasser
- 11: Leitungsführung
- 12: Anschlussleitung
- 13: Winkelstück
- 14: Anströmungsrichtung
- 15: Auslaufrichtung
- 16: Einlegeboden
- 17: Korpus
- 18: Betätigungsmechanismus
- 19: Ventil
- 20: Schlauch
- 21: Platte
- 22: Wabenstruktur
- 23: Freiraum
- 24: Pilotventil
- 25: Hauptventil
- 26: Steuerleitung
- 27: Druckkammer
- 28: Betätigungselement
- 29: mechanische Kopplung
- 30: Steuerstange
- 31: Seitenkante
- 32: Waschbecken
- 33: Wand
- 34: Rückwand
- 35: Leitung
- 36: Waschtischplatte
- 37: Steuerleitungsführung
- 38: Rohr

## Patentansprüche

1. **Trägerteil (1)** für ein Möbelstück (3),
- insbesondere ausgestaltet als ein Regalbrett (2) oder als Teil eines Korpusses, einer Tür oder einer Schublade, mit
- einer Oberseite (4) und einer Unterseite (5),
- wobei in der Unterseite (5) eine nach unten offene Ausnehmung (8) ausgebildet ist,
**dadurch gekennzeichnet,**
- **dass** in die Ausnehmung (8) ein Flüssigkeitsauslass (9) eingesetzt ist, der an der Unterseite (5) des Trägerteils (1) nach außen mündet,
- **dass** ein Ventil (19) mit dem Flüssigkeitsauslass (9) über eine Anschlussleitung (12) in Form eines flexiblen Schlauchs (20) verbunden ist,
- **dass** im Inneren des Trägerteils (1) eine Leitungsführung (11) ausgebildet ist, in welcher die Anschlussleitung (12) zum Flüssigkeitsauslass (9) angeordnet ist,
- wobei die Leitungsführung (11) in das Trägerteil (1) eingearbeitet ist und die Anschlussleitung (12) in die Leitungsführung (11) eingelegt ist, und
- **dass** die Anschlussleitung (12) zwischen der Oberseite (4) und der Unterseite (5) des Trägerteils (19 angeordnet ist,
- wobei in einer Gebrauchsstellung des Trägerteils (1) die Oberseite (4) oben und die Unterseite (5) unten liegt,
- sodass der Flüssigkeitsauslass (9) in der Gebrauchsstellung nach unten ausgerichtet ist.

2. Trägerteil (1) nach Anspruch 1, wobei das Trägerteil (1) plattenförmig, insbesondere als Einlegeboden (16), ausgebildet ist und/oder dass das Trägerteil (1) lösbar mit einem Korpus (17) des Möbelstücks (3) verbunden und/oder beweglich, insbesondere horizontal und/oder vertikal verschiebbar und/oder um wenigstens eine vorzugsweise horizontale und/oder vertikale Achse verschwenkbar, an dem oder einem Korpus (17) anordenbar ist.

3. Trägerteil (1) nach einem der vorangehenden Ansprüche, wobei das Trägerteil (1) als Teil eines Korpus (17) eines Möbelstücks (3) ausgebildet ist.

4. Trägerteil (1) nach einem der vorangehenden Ansprüche, wobei an dem Möbelstück (3), insbesondere an dem Trägerteil (1), ein Betätigungsmechanismus (18) für ein die mindestens eine Anschlussleitung (12) sperrendes oder freigebendes Ventil (19), insbesondere ein temperaturabhängig schaltendes Ventil und/oder ein Mischventil, angeordnet ist.

5. Trägerteil (1) nach einem der vorangehenden Ansprüche, wobei das Ventil (19) und/oder der Flüssigkeitsauslass (9) an dem Trägerteil (1) befestigt ist/sind.

6. Trägerteil (1) nach einem der vorangehenden Ansprüche, wobei das Trägerteil (1) aus Holz und/oder Holzfasern gefertigt oder zumindest außenseitig mit Holz beschichtet oder holzhaltig ist.

7. Trägerteil (1) nach einem der vorangehenden Ansprüche, wobei die mindestens eine Anschlussleitung (12) zwischen der Oberseite (4) und der Unterseite (5), verdeckt angeordnet ist und/oder dass die Leitungsführung (11) in das Trägerteil (1) gefräst ist.

8. Trägerteil (1) nach einem der vorangehenden Ansprüche, wobei die Leitungsführung (11) zwischen zwei Ober- und Unterseite (5) bildenden Platten (21) angeordnet ist, insbesondere wobei die Leitungsführung (11) in einer Wabenstruktur (22) ausgebildet ist.

9. Trägerteil (1) nach einem der vorangehenden Ansprüche, wobei der oder ein Betätigungsmechanismus (18) ein Pilotventil (24) aufweist, mit welchem das Ventil (19) als Hauptventil (25) ansteuerbar ist.

10. Trägerteil (1) nach Anspruch 9, wobei mindestens eine Steuerleitung (26) des Pilotventils (24) in einer Steuerleitungsführung (37) in dem Trägerteil (1) angeordnet ist.

11. Trägerteil (1) nach einem der vorangehenden Ansprüche, wobei ein Betätigungselement (28) von dem Ventil (19) oder einem oder dem Pilotventil (24) in dem Trägerteil (1) nach außen geführt ist, insbesondere über eine mechanische Kopplung (29) und/oder an einer Seitenkante (31) des Trägerteils (1).

12. Trägerteil (1) nach einem der vorangehenden Ansprüche, wobei der Flüssigkeitsauslass ein Wasserauslass ist.

13. **Möbelstück-Bausatz** mit wenigstens einem Trägerteil (1) nach einem der vorangehenden Ansprüche.

14. **Möbelstück (3)** mit wenigstens einem Trägerteil (1) nach einem der vorangehenden Ansprüche 1 bis 12, insbesondere wobei das Trägerteil (1) horizontal angeordnet ist.

15. Möbelstück (3) nach Anspruch 14, wobei unterhalb des Trägerteils (1) ein Waschbecken (32) angeordnet ist und/oder dass das Trägerteil (1) höhenverstellbar an dem Möbelstück (3) angeordnet ist.

16. Möbelstück (3) nach Anspruch 14 oder 15, wobei das Ventil (19) über eine in oder hinter einer Wand (33), insbesondere Rückwand (34), des Möbelstücks (3) verlegte Leitung (35) an eine Wasserentnahmestelle anschließbar ist.

17. **Verwendung eines Trägerteils (1)** nach einem der Ansprüche 1 bis 12 eines Möbelstücks (3),
- zur Aufnahme und Befestigung
- eines Wasserauslaufs und
- mindestens einer Anschlussleitung (12),
- wobei hierzu in dem Trägerteil (1) eine Leitungsführung (11) eingearbeitet ist und
- die Anschlussleitung (12) in die Leitungsführung (11) eingelegt ist,
insbesondere zur Bildung eines Möbelstück-Bausatzes nach Anspruch 13 und/oder zur Bildung eines Möbelstücks (3) nach einem der Ansprüche 14 bis 16.

## Claims

1. **Support part (1)** for a piece of furniture (3),
- in particular designed as a shelf board (2) or as part of a carcass, of a door or of a drawer, having
- an upper side (4) and a lower side (5),
- wherein a clearance (8) which opens towards the bottom is configured in the lower side (5),
**characterized**
- **in that** a liquid outlet (9) which opens outwardly on the lower side (5) of the support part (1) is inserted into the clearance (8),
- **in that** a valve (19) is connected to the liquid outlet (9) by way of a connecting line (12) in the form of a flexible hose (20),
- **in that** a line guide (11), in which the connecting line (12) to the liquid outlet (9) is disposed, is configured in the interior of the support part (1),
- wherein the line guide (11) is incorporated in the support part (1), and the connecting line (12) is placed into the line guide (11), and
- **in that** the connecting line (12) is disposed between the upper side (4) and the lower side (5) of the support part (19,
- wherein, in a use position of the support part (1), the upper side (4) lies at the top and the lower side (5) lies at the bottom,
- so that the liquid outlet (9) in the use position is oriented downwards.

2. Support part (1) according to Claim 1, wherein the support part (1) is configured in the shape of a board, in particular as a base insert (16), and/or that the support part (1) is releasably connected to a carcass (17) of the piece of furniture (3) and/or is able to be disposed on the or a carcass (17) so as to be movable, in particular horizontally and/or vertically displaceable, and/or pivotable about at least one preferably horizontal and/or vertical axis.

3. Support part (1) according to one of the preceding claims, wherein the support part (1) is configured as part of a carcass (17) of a piece of furniture (3) .

4. Support part (1) according to one of the preceding claims, wherein an activating mechanism (18) for a valve (19), in particular a valve that switches as a function of temperature, and/or a mixing valve, that blocks or releases the at least one connecting line (12) is disposed on the piece of furniture (3), in particular on the support part (1).

5. Support part (1) according to one of the preceding claims, wherein the valve (19) and/or the liquid outlet (9) are/is fastened to the support part (1).

6. Support part (1) according to one of the preceding claims, wherein the support part (1) is made of wood and/or wood fibres, or is coated with wood at least externally, or contains wood.

7. Support part (1) according to one of the preceding claims, wherein the at least one connecting line (12) is disposed so as to be obscured between the upper side (4) and the lower side (5), and/or that the line guide (11) is machined into the support part (1).

8. Support part (1) according to one of the preceding claims, wherein the line guide (11) is disposed between two boards (21) that form the upper and lower side (5), in particular wherein the line guide (11) is configured in a honeycomb structure (22).

9. Support part (1) according to one of the preceding claims, wherein the or an activating mechanism (18) has a pilot valve (24) by way of which the valve (19) as the primary valve (25) is actuatable.

10. Support part (1) according to Claim 9, wherein at least one control line (26) of the pilot valve (24) is disposed in a control line guide (37) in the support part (1).

11. Support part (1) according to one of the preceding claims, wherein an activation element (28) is led outwards from the valve (19) or from a or the pilot valve (24) in the support part (1), in particular by way of a mechanical coupling (29) and/or on a lateral edge (31) of the support part (1).

12. Support part (1) according to one of the preceding claims, wherein the liquid outlet is a water outlet.

13. **Construction kit for a piece of furniture,** having at least one support part (1) according to one of the preceding claims.

14. **Piece of furniture (3)** having at least one support part (1) according to one of preceding Claims 1 to 12, in particular wherein the support part (1) is horizontally disposed.

15. Piece of furniture (3) according to Claim 14, wherein a basin (32) is disposed below the support part (1), and/or that the support part (1) is disposed so as to be height-adjustable on the piece of furniture (3).

16. Piece of furniture (3) according to Claim 14 or 15, wherein the valve (19) is able to be connected to a water retrieval point by way of a line (35) which is installed in or behind a wall (33), in particular a rear wall (34), of the piece of furniture (3).

17. **Use of a support part (1)** according to one of Claims 1 to 12 of a piece of furniture (3),
- for receiving and fastening
- a water outlet and
- at least one connecting line (12),
- wherein, for this purpose, a line guide (11) is incorporated in the support part (1), and
- the connecting line (12) is placed into the line guide (11),
in particular for forming a construction kit for a piece of furniture according to Claim 13 and/or for forming a piece of furniture (3) according to one of Claims 14 to 16.

## Revendications

1. Elément de support (1) pour une pièce de mobilier (3),
- en particulier configuré comme une étagère (2) ou comme une partie d'un corps de meuble, d'une porte ou d'un tiroir, avec
- une face supérieure (4) et une face inférieure (5),
- une cavité (8) ouverte vers le bas étant constituée dans la face inférieure,
**caractérisé**
- **en ce que** dans la cavité (8) est insérée une évacuation de liquide (9) qui débouche vers l'extérieur au niveau de la face inférieure (5) de l'élément de support (1),
- **en ce qu'**une vanne (19) est reliée avec l'évacuation de liquide (9) par une conduite de raccordement (12) sous la forme d'un tuyau flexible (20),
- **en ce qu'**à l'intérieur de l'élément de support (1) est constitué un passage de conduite (11) dans lequel est disposée la conduite de raccordement (12) avec l'évacuation de liquide (9),
- le passage de conduite (11) étant intégré dans l'élément de support (1) et la conduite de raccordement (12) étant insérée dans le passage de conduite (11), et
- **en ce que** la conduite de raccordement (12) est disposée entre la face supérieure (4) et la face inférieure (5) de l'élément de support (1),
- dans une position d'utilisation de l'élément de support (1), la face supérieure (4) se trouvant dessus et la face inférieure (5) dessous
- de sorte que, dans la position d'utilisation, l'évacuation de liquide (9) est orientée vers le bas.

2. Elément de support (1) selon la revendication 1, lequel élément de support (1) est configuré en forme de plaque, en particulier comme une étagère (16), et/ou lequel élément de support (1) est relié de façon amovible avec un corps (17) de la pièce de mobilier (3) et/ou peut être disposé au niveau du ou d'un corps (17) de façon mobile, en particulier coulissant horizontalement et/ou verticalement et/ou pivotant autour d'au moins un axe de préférence horizontal et/ou vertical.

3. Elément de support (1) selon une des revendications précédentes, lequel élément de support (1) est constitué comme une partie d'un corps (17) d'une pièce de mobilier (3).

4. Elément de support (1) selon une des revendications précédentes, un mécanisme d'actionnement (18) destiné à une vanne (19) bloquant ou libérant l'au moins une conduite de raccordement (12), en particulier une vanne se déclenchant en fonction de la température et/ou une vanne mélangeuse, étant disposé sur la pièce de mobilier (3), en particulier sur l'élément de support (1).

5. Elément de support (1) selon une des revendications précédentes, la vanne (19) et/ou l'évacuation de liquide (9) étant fixée(s) sur l'élément de support (1).

6. Elément de support (1) selon une des revendications précédentes, lequel élément de support (1) est fabriqué en bois et/ou en fibres de bois ou est recouvert de bois ou contient du bois au moins du côté extérieur.

7. Elément de support (1) selon une des revendications précédentes, l'au moins une conduite de raccordement (12) étant disposée et camouflée entre la face supérieure (4) et la face inférieure (5) et/ou le passage de conduite (11) étant fraisé dans l'élément de support.

8. Elément de support (1) selon une des revendications précédentes, dans lequel le passage de conduite (11) est disposé entre deux plaques (21) formant la face supérieure et la face inférieure (5), en particulier dans lequel le passage de conduite (11) est configuré dans une structure en nid d'abeilles (22).

9. Elément de support (1) selon une des revendications précédentes, dans lequel le ou un mécanisme d'actionnement (18) comporte une vanne-pilote (24) avec laquelle la vanne (19) peut être commandée comme vanne principale (25).

10. Elément de support (1) selon la revendications 9, une conduite de commande (26) de la vanne-pilote (24) étant disposée dans un passage de conduite de commande(37) dans l'élément de support (1).

11. Elément de support (1) selon une des revendications précédentes, dans lequel un élément d'actionnement (28) est conduit vers l'extérieur par la vanne (19) ou une ou la vanne-pilote (24) dans l'élément de support (1), en particulier par le biais d'un accouplement mécanique (29) et/ou sur un bord latéral (31) de l'élément de support (1).

12. Elément de support (1) selon une des revendications précédentes, dans lequel l'évacuation de liquide est une évacuation d'eau.

13. Kit de construction de pièce de mobilier avec au moins un élément de support (1) selon une des revendications précédentes.

14. Pièce de mobilier (3) avec au moins un élément de support (1) selon une des revendications 1 à 12, en particulier dans laquelle l'élément de support (1) est agencé horizontalement.

15. Pièce de mobilier (3) selon la revendication 14, dans laquelle un lavabo (32) est agencé au-dessous de l'élément de support (1) et/ou l'élément de support (1) est réglable en hauteur au niveau de la pièce de mobilier (3).

16. Pièce de mobilier (3) selon la revendication 14 ou 15, dans laquelle la vanne (19) peut être raccordée à un point de prélèvement d'eau par une conduite (35) camouflée dans ou derrière une paroi (33), en particulier une paroi arrière (34) de la pièce de mobilier (3).

17. Utilisation d'un élément de support (1) selon une des revendications 1 à 12 d'une pièce de mobilier (3)
- pour la réception et la fixation
- d'une évacuation d'eau et
- d'au moins une conduite de raccordement (12),
- pour cela un passage de conduite (11) étant intégré dans l'élément de support (1) et
- la conduite de raccordement (12) étant insérée dans le passage de conduite (11), en particulier pour la formation d'un kit de construction de pièce de mobilier selon la revendication 13 et/ou pour la formation d'une pièce de mobilier (3) selon une des revendications 14 à 16.
